# EUROPÄISCHE PATENTSCHRIFT

(11) **EP 0 476 364 B1**
(45) Veröffentlichungstag und Bekanntmachung des Hinweises auf die Patenterteilung: **16.06.1993**
(21) Anmeldenummer: 91114306.3
(22) Anmeldetag: 26.08.1991
(51) Int. Cl.: F24C 15/04, F24C 15/00

(54) **Backofen**
Baking oven
Four de cuisson

(30) Priorität: 10.09.1990 DE 4028674
(43) Veröffentlichungstag der Anmeldung: 25.03.1992
(73) Patentinhaber: Gaggenau-Werke Haus- und Lufttechnik GmbH, D-76571 Gaggenau (DE)
(72) Erfinder:
(74) Vertreter: Moser, Herbert, Dr.-Ing. Patentanwalt

(56) Entgegenhaltungen:
- DE-A- 3 712 232
- DE-U- 8 900 624
- US-A- 2 394 176
- US-A- 4 163 444

## Beschreibung

Die Erfindung betrifft einen Backofen, bei dem durch mindestens ein Kühlluftgebläse ein Kühlluftstrom in einer einen Luftzuströmkanal und einen Ablaufkanal enthaltenden Kühlluftführung des Gehäuses erzeugt wird, welcher in der Backofentür den Zwischenraum zwischen der äußersten Backofentürscheibe und einer inneren Backofentürscheibe durchsetzt.

Durch die DE-OS 25 33 515 ist ein Luft-Zwangskühlsystem bekannt, um die äußeren Oberflächen eines Herdes beim Backofenbetrieb unterhalb vorbestimmter maximaler Temperaturen zu halten. Dabei wird durch ein Kuhlluftgebläse die Kühlluft durch Eintrittsöffnungen unterhalb der Backofentür und durch Eintrittsöffnungen am unteren Rand der Backofentür angesaugt. Die Kühlluft verteilt sich dabei innerhalb der Kühlluftführungskanäle des Gehäuses und verhindert eine unzulässige Wärmeübertragung von den Oberflächen der wärmeisolierten Backofenmuffel auf die äußeren Oberflächen bzw. die Bodenfläche des Herdes. Durch die Luftströmung im Zwischenraum zwischen der äußersten Backofentürscheibe und einer inneren als Doppelscheibe ausgebildeten Backofentürscheibe werden die Backofentür und die Türscheiben ebenfalls gekühlt.

Ein ähnliches Kühlsystem in Anwendung bei einem Doppelbackofen ist in der DE-OS 28 30 342 dargestellt.

Die Kühlung einer Backofentür beim pyrolytischen Reinigungsvorgang wird bei einem Herd nach der US-PS 4 163 444 durch mehrere aufwärts geführte Kühlluftströmungen innerhalb der Backofentür erreicht. Dadurch läßt sich die Temperatur von der Innenseite der Backofentür bis zur Oberfläche der äußersten Backofentürscheibe durch die parallelen Kühlluftströmungen schrittweise herabsetzen.

Schließlich zeigt die DE-GM 87 05 364 eine die Schalterblende und die Backofentür umkleidende geteilte Glasfront, bei der die Backofentür durch einen rückseitig der Glasfront vorgesehenen Kühlluftführungskanal vom Türkörper thermisch getrennt wird. Die im Zwischenraum zwischen dem Türkörper und der Backofentürfrontplatte aufwärts strömende Kühlluft tritt dabei ohne gezielte Luftführung in dem unteren Teil der schalenförmigen Glasfront in einer Spaltöffnung zwischen dem oberen und dem unteren Teil aus.

Grundsätzlich ist im Bereich der Backofentür sowohl eine aufsteigende Luftführung mit oben liegendem, zweckmäßig über die gesamte Breite der Backofentür sich erstreckendem Abluftkanal,als auch eine nach unten gerichtete Luftführung mit einem schlitzförmigen Austritt des Abluftkanals unterhalb der Backofentür möglich. Bei aufsteigender Luftführung und Austritt des Abluftkanals in Höhe der Schalterblende entsteht u.U. eine vom Benutzer unangenehm empfundene Warmluftanblasströmung.

In der DE-AS 23 29 024 ist daher eine Aufteilung der Abluftführung aus der Ausblasseite des Herdes durch einen Strömungsleitkörper in Form eines V-förmigen Keils angegeben, so daß die von unten angesaugte Kühlluft oberhalb der Backofentür in zwei seitlichen Austrittsöffnungen in den Umgehungsraum austritt. Durch diese Abluftführung und durch die Vergrößerung der Ausblasfläche soll einerseits die Temperatur der austretenden erwärmten Kühlluft herabgesetzt und andererseits das direkte Anblasen der vor dem Herd stehenden Bedienungsperson vermieden werden.

Ein V-förmiger Strömungsleitkörper, welcher die von einem Gebläse angefachte Kühlluftströmung nach seitlich unterhalb der Schalterleiste liegenden Ausblasöffnungen ablenkt, ist auch durch die DE-OS 23 10 290 und durch die DE-OS 23 52 961 bekannt. Außerdem wird ein dachfirstartiger Strömungsleitkörper bei einem Backofen in der DE-OS 26 56 565 dazu benutzt, einen Teil der Kühlluftströmung im Bereich der rückwärtigen Luftaustrittsausnehmung zur Mündung eines Wrasenabzugskanals zu führen und dadurch einen Wrasenabzug unter Mischung mit der abgegebenen erwärmten Kühlluft zu erreichen. Diese vorbekannten Strömungsleitkörper im Bereich des Abluftkanals werden nicht in Verbindung mit einer von Kühlluft durchströmten Backofentür benutzt, so daß dabei keine Maßnahmen erforderlich sind, welche das unerwünschte Wiedereintreten der an den Auslaßöffnungen des Abluftkanals abgegebenen erwärmten Kühlluft in die Ansaugöffnungen der Backofentür (Kurzschlußführung) vermeiden.

Eine über die Türbreite im wesentlichen gleichmäßig verteilte Kühlluftführung innerhalb der Backofentür berücksichtigt nur ungenügend die tatsächliche Temperaturverteilung, bei der auf der äußersten Backofentürscheibe im Mittelbereich besonders hohe Temperaturwerte auftreten können.

Die Erfindung geht von der Aufgabenstellung aus, einen Backofen der eingangs beschriebenen Art so auszubilden, daß bei zweckmäßiger wirksamer Kühlluftführung eine verstärkte Kühlung dort auftritt, wo nach der Temperaturverteilung über die Breite der Backofentür maximale Werte zu erwarten sind. Die Lösung dieser Aufgabenstellung erfolgt dadurch, daß die Luftführung in Anpassung an die Temperaturverteilung auf der äußersten Backofentürscheibe über die Türbreite mit unterschiedlichem Luftdurchlaß ausgebildet ist, wobei der größte Luftdurchsatz im Mittelbereich auftritt. Durch eine solche Ausbildung läßt sich der Kühlluftbedarf an die Temperaturverteilung derart anpassen, daß auch im Bereich der äußersten Backofentürscheibe eine im wesentlichen gleichmäßige zulässige Temperatur an der Außenseite nicht überschritten wird.

Obwohl mit der unterschiedlichen Festlegung des Luftdurchsatzes oder anderer Strömungskennwerte über die Türbreite eine genaue Anpassung an eine meßtechnisch zu ermittelnde, tatsächliche Temperaturverteilung möglich ist, erscheint es zweckmäßig, die Luftführung nach vereinfachenden Annahmen so festzulegen, daß im Mittelbereich in jedem Falle eine erhöhte Kühlwirkung eintritt, welche die Oberfläche der äußersten Backofentürscheibe auf einen zulässigen Temperaturhöchstwert festlegt.

Der über die Türbreite unterschiedliche Luftdurchsatz kann in verschiedener Weise technisch gelöst werden. Eine vorteilhafte Möglichkeit besteht darin, durch die Formgebung mindestens einer Backofentürscheibe den Durchlaßquerschnitt der Luftströmung im Mittelbereich zu vergrößern und damit einen erhöhten Luftdurchsatz hervorzurufen. Zweckmäßig wird diese unterschiedliche Strömungsausnehmung durch die Formgebung der äußersten Backofentürscheibe erzeugt. Hierzu kann die äußerste Backofentürscheibe vorteilhaft wenigstens im Bereich ihrer vertikalen Kanten, aber auch als Ganzes mit vertikaler Krümmungsachse gewölbt sein. Neben oder zusammen mit diesen Formgestaltungen der äußersten Backofentürscheibe kann auch eine entsprechende den Kanalquerschnitt verändernde Formgebung der inneren Backofentürscheibe erfolgen.

Zur Erzeugung des über die Türbreite unterschiedlichen Luftdurchsatzes läßt sich gegebenenfalls zweckmäßig mindestens ein Strömungsleitelement anordnen, welches den Strömungsquerschnitt bzw. die Strömungsintensität im Randbereich der Backofentür gegenüber dem Mittelbereich der Backofentürscheibe beidseitig verringert. Ein solches Strömungsleitelement kann vorteilhaft im Zwischenraum zwischen der äußersten Backofentürscheibe und einer inneren Backofentürscheibe angeordnet sein.

Anstelle des Strömungsleitelementes kann auch eine über die Breite der Backofentür verteilte Reihe von Ansaugöffnungen verwendet werden, die im Mittelbereich einen größeren Querschnitt aufweisen als im Bereich der vertikalen Außenkanten.

Bei einer aufsteigenden Kühlluftführung in der Backofentür in Verbindung mit einer unterhalb zur Backofentür angeordneten einheitlichen oder geteilten schlitzförmigen Austrittsausnehmung des Abluftkanals wird ohne besondere Maßnahmen ein großer Teil der in den Umgebungsraum abzuführenden Warmluft an den Einlaßausnehmungen der Backofentür wieder angesaugt und tritt von dort erneut in die allgemeine Kühlluftführung des Gehäuses ein. Hierdurch ergibt sich für einen großen Teil der Kühlluft eine Kurzschlußführung, bei der keine ausreichende Kühlung der Gehäusewände gewährleistet ist. Zur Überwindung dieses Nachteils kann in weiterer Ausbildung der Erfindung, aber auch für die Anwendung bei über die Türbreite im wesentlichen gleichmäßigem Luftdurchsatz, vorgesehen sein, daß ein Strömungsleitkörper in der Kühlluftführung zum Auslaß des Abluftkanals derart angeordnet ist, daß die erwärmte Kühlluft wenigstens teilweise aus dem Ansaugbereich der Kühlluftzuführung zur Backofentür abgelenkt wird.

Ein solcher Strömungsleitkörper kann zweckmäßig symmetrisch im Mittelbereich vor dem Auslaß des sich unterhalb der Backofentür über die Türbreite erstreckten Abluftkanals derart angeordnet sein, daß die Abluft aus dem Mittelbereich in die Randbereiche unterhalb der Tür geleitet wird. Der Strömungsleitkörper ist vorteilhaft in Strömungsrichtung divergierend zweckmäßig dreieckförmig ausgebildet.

Eine weitere vorteilhafte Gestaltung kann gegebenenfalls dadurch erreicht werden, daß der Strömungsleitkörper zur unsymmetrischen Strömungsführung derart angeordnet ist, daß die erwärmte Kühlluft einseitig in dem Randbereich der Backofentür austritt, welcher auf der Seite der vertikalen Drehachse der Backofentür liegt. Dadurch wird vermieden, daß die Bedienungsperson beim Erfassen der Griffleiste zum Öffnen der Backofentür in der erwärmten Abluftströmung steht.

Ein solcher Strömungsleitkörper kann zweckmäßig nach dem wahlweise festlegbaren Türanschlag umschaltbar ausgebildet sein. Dadurch läßt sich festlegen, daß der Austritt der Abluftströmung jeweils auf der von der Griffleiste abgewandten,gegenüberliegenden Randseite liegt. Eine vorteilhafte Ausbildung des umschaltbaren Strömungsleitkörpers kann vorsehen, daß dieser ein schwenkbares Luftleitblech ist.

Sowohl der symmetrische, als auch der zur unsymmetrischen Luftführung bestimmte Strömungsleitkörper lassen sich gegebenenfalls mit einer Wärmeisolation versehen, welche die im Bereich des Strömungsleitkörpers verminderte Wärmeisolation ergänzt. Hierzu kann der Strömungsleitkörper entweder aus einem wärmedämmenden Werkstoff, beispielsweise aus Kunststoff,hergestellt sein, oder bei dünnwandiger Metallausbildung eine wärmeisolierende Füllung aus Dämmstoffmaterial aufweisen.

Die Erfindung soll nachfolgend anhand von Ausführungsbeispielen näher erläutert werden. Aus diesen ergeben sich weitere Erfindungsmerkmale; es zeigen:
- Fig. 1: einen Vertikalschnitt längs der Linie I-I in Fig.2 durch einen Einbaubackofen mit in der Backofentür aufsteigend geführter Kühlluft,
- Fig. 2: einen Horizontalschnitt längs der Linie II-II in Fig. 1 mit im Kantenbereich gewölbter äußerster Backofentürscheibe,
- Fig. 3: einen Horizontalschnitt längs der Linie II-II in Fig. 1 mit dachartig geknickter, äußerster Backofentürscheibe,
- Fig. 4: einen Horizontalschnitt längs der Linie II-II in Fig. 1 mit durchgehend gewölbter äußerster Backofentürscheibe,
- Fig. 5: einen Horizontalschnitt längs der Linie V-V in Fig. 1 mit im Abluftkanal eingesetztem symmetrischem Strömungsleitkörper,
- Fig. 6: einen Horizontalschnitt längs der Linie V-V in Fig. 1 mit im Abluftkanal eingesetztem Strömungsleitkörper zur unsymmetrischen Strömungsführung.

In der Schnittdarstellung nach Fig. 1 ist eine gegebenenfalls an ihrer Außenseite zusätzlich mit Wärmedämmaterial isolierte Backofenmuffel 1 dargestellt, welche vorderseitig mit einer in Scharnierlagerungen 2 um eine vertikale Schwenkachse schwenkbar angelenkte Backofentür 3 verschlossen ist. In der, einen Kühlluftzuströmkanal 4 und ein Abluftkanal 5 enthaltenden Kühlluftführung des Gehäuses ist zur Strömungsanfachung ein Kühlluftgebläse 6 vorgesehen.

Die mit aufsteigender Luftführung aus einem Ansaugschlitz 3a versehene Backofentür 3 weist eine äußerste Backofentürscheibe 7 sowie eine als Doppelscheibe 8,9 ausgebildete innere Backofentürscheibe auf. Zwischen der Innenseite der äußersten Backofentürscheibe 7 und der Außenseite der inneren Backofentürscheibe 8 ist in der Backofentür 3 ein Kühlkanal 10 ausgebildet, welcher über die Türbreite einen unterschiedlichen Luftdurchsatz mit Maximalwert im Mittelbereich ermöglicht.

Bei der Ausbildung nach Fig. 2 ist die äußerste Backofentürscheibe 7a im Bereich ihrer äußeren vertikalen Kanten nach innen abgebogen, wodurch der Durchtrittsquerschnitt des Kühlkanals 10 und damit die strömende Luftmenge nach den Seiten hin vermindert und auf den Mittelbereich konzentriert wird.

Die Ausführungsform nach Fig. 3 zeigt eine im Bereich der Mittellinie abgeknickte, dachfirstähnliche Formgestaltung der äußersten Backofentürscheibe 7b. Auch in diesem Falle ergibt sich ein maximaler Luftdurchsatz im Mittelbereich des Kühlkanals 10.

Schließlich ist in Fig. 4 eine durchgehend gewölbte äußerste Backofentürscheibe 7c dargestellt, mit der eine kontinuierliche Veränderung der Weite des Kühlkanals 10 erreicht wird.

Die Schnittdarstellung in Fig. 5 zeigt einen dreieckförmigen Strömungsleitkörper 11, welcher im Abluftkanal 5 (vgl.Fig.1) symmetrisch zum Mittelbereich vor dem Auslaß des Abluftkanals derart angeordnet ist, daß die erwärmte Kühlluft aus dem Bereich des Ansaugschlitzes 3a an der Unterseite der Backofentür 3 nach den beiden Randbereichen der Tür hin abgelenkt wird. Dadurch soll vermieden werden, daß in den Ansaugschlitzen 3a der Backofentür 3 warme Abluft aus dem Abluftkanal 5 kurzschlußartig angesaugt wird. Die Backofentür 3, welche sinngemäß nach dem Ausführungsbeispiel Fig. 4 ausgebildet ist, kann somit über den Ansaugschlitz 3a kühle Raumluft einziehen. Der symmetrische Strömungsleitkörper 11 ist in seinem Innenraum mit einer Dämmstoffüllung 12 ausgekleidet.

Fig. 6 zeigt einen als um einen Schwenkzapfen 14 schwenkbares Luftleitblech 13 ausgebildeten nach dem wahlweise wählbaren Türanschlag der Backofentür 3 umschaltbaren Strömungsleitkörper, welcher einen einseitigen Auslaß der erwärmten Kühlluft in dem Randbereich der Backofentür 3 ermöglicht, welche auf der Seite der vertikalen Drehachse der Backofentür 3 liegt und von der Seite der Griffleiste der Backofentür 3 abgewandt ist. Dadurch wird erreicht, daß die Bedienungsperson beim Öffnen der Backofentür nicht unmittelbar im Bereich der erwärmten Abluftströmung steht. Die dargestellte Ausführungsform zeigt den Türanschlag links und damit angepaßt einen Austritt der erwärmten Kühlluft im linksseitigen Randbereich der Backofentür. Durch einfaches Umlegen des Luftleitblechs 13 nach Abnahme des nicht gezeigten vorderseitigen Lüftungsgitters des Abluftkanals 5 kann bei rechtsseitigem Türanschlag eine entsprechende Festlegung des Luftaustritts im rechtsseitigen Randbereich erfolgen.

In den Figuren 2 bis 6 sind jeweils aufsteigende Luftströme durch gekreuzte Kreise schematisch angedeutet. Die übrigen nicht näher erläuterten Einzelheiten der Backofenausführung entsprechen bekannten Vorbildern aus dem Stande der Technik.

In den Kühlluftzuströmkanal 4 tritt wie in Fig. 1 durch Pfeil angegeben zusätzlich zu der Abluft aus dem Kühlkanal 10 zwischen den Backofentürscheiben 7,8 noch Frischluft aus dem Umgebungsraum ein.

## Patentansprüche

1. Backofen, bei dem durch mindestens ein Kühlluftgebläse ein Kühlluftstrom in einer einen Luftzuströmkanal und einen Abluftkanal enthaltenden Kühlluftführung des Gehäuses erzeugt wird, welcher in der Backofentür den Zwischenraum zwischen der äußersten Backofentürscheibe und einer inneren Backofentürscheibe durchsetzt,
**dadurch gekennzeichnet**, daß die Luftführung in Anpassung an die Temperaturverteilung auf der äußersten Backofentürscheibe (7,7a,7b,7c) über die Türbreite mit unterschiedlichem Luftdurchsatz ausgebildet ist, wobei der größte Luftdurchsatz im Mittelbereich auftritt.

2. Backofen nach Anspruch 1, **dadurch gekennzeichnet**, daß der unterschiedliche Luftdurchsatz durch die Formgebung mindestens einer Backofentürscheibe (7,8) erzeugt wird.

3. Backofen nach Anspruch 2, **dadurch gekennzeichnet**, daß der unterschiedliche Luftdurchsatz durch die Formgebung der äußersten Backofentürscheibe (7a,7b,7c) erzeugt wird.

4. Backofen nach Anspruch 3, **dadurch gekennzeichnet**, daß die äußerste Backofentürscheibe (7a,7c) wenigstens im Bereich der vertikalen Kanten gewölbt ist.

5. Backofen nach Anspruch 1, **dadurch gekennzeichnet**, daß zur Erzeugung des unterschiedlichen Luftdurchsatzes ein Strömungsleitelement angeordnet ist.

6. Backofen nach Anspruch 5, **dadurch gekennzeichnet**, daß das Strömungsleitelement im Zwischenraum zwischen der äußersten Backofentürscheibe (7) und einer inneren Backofentürscheibe (8) angeordnet ist.

7. Backofen nach Anspruch 1, **dadurch gekennzeichnet**, daß ein Strömungsleitkörper (11,13) in der Kühlluftführung zum Auslaß des Abluftkanals (5) derart angeordnet ist, daß die erwärmte Kühlluft wenigstens teilweise aus dem Ansaugbereich (3a) der Kühlluftzuführung zur Backofentür (3) abgelenkt wird.

8. Backofen nach Anspruch 7, **dadurch gekennzeichnet**, daß der Strömungsleitkörper (11) symmetrisch im Mittelbereich vor dem Auslaß des unterhalb der Backofentür (3) über die Türbreite erstreckten Abluftkanals (5) derart angeordnet ist, daß die Abluft aus dem Mittelbereich in die Randbereiche unterhalb der Tür geleitet wird.

9. Backofen nach Anspruch 8, **dadurch gekennzeichnet**, daß der Strömungsleitkörper (11) in Strömungsrichtung divergierend ausgebildet ist.

10. Backofen nach Anspruch 9, **dadurch gekennzeichnet**, daß der Strömungsleitkörper (11) dreieckförmig ist.

11. Backofen nach Anspruch 7, **dadurch gekennzeichnet**, daß der Strömungsleitkörper (13) zur unsymmetrischen Strömungsführung derart angeordnet ist, daß die erwärmte Kühlluft einseitig in dem Randbereich der Backofentür (3) austritt, welcher auf der Seite der vertikalen Drehachse der Backofentür (3) liegt.

12. Backofen nach Anspruch 11, **dadurch gekennzeichnet**, daß der Strömungsleitkörper (13) nach dem wahlweise festgelegten Türanschlag umschaltbar ausgebildet ist.

13. Backofen nach Anspruch 12, **dadurch gekennzeichnet**, daß der umschaltbare Strömungsleitkörper ein schwenkbares Luftleitblech (13) ist.

14. Backofen nach Anspruch 7, **dadurch gekennzeichnet**, daß der Strömungsleitkörper (11,13) mit einer Wärmeisolation (12) versehen ist.

## Claims

1. Baking oven, in which at least one cooling air fan generates a cooling air strew in a cooling air circuit of the housing comprising an air inlet duct and an outgoing air duct, said cooling air stream in the baking oven door passing through the space between the outermost baking oven door panel and an inner baking oven door panel, characterized in that the ducting by way of adaptation to the temperature distribution at the outermost baking oven door panel (7, 7a, 7b, 7c) is designed with a differing air throughput over the door width, with the greatest air throughput occurring in the central region.

2. Baking oven according to claim 1, characterized in that the differing air throughput is produced by the shaping of at least one baking oven door panel (7, 8).

3. Baking oven according to claim 2, characterized in that the differing air throughput is produced by the shaping of the outermost baking oven door panel (7a, 7b, 7c).

4. Baking oven according to claim 3, characterized in that the outermost baking oven door panel (7a, 7c) is dished at least in the region of its vertical edges.

5. Baking oven according to claim 1, characterized in that a flow guide element is provided to generate the differing air throughput.

6. Baking oven according to claim 5, characterized in that the flow guide element is disposed in the space between the outermost baking oven door panel (7) and an inner baking oven door panel (8).

7. Baking oven according to claim 1, characterized in that a flow guide body (11, 13) is disposed in the cooling air circuit towards the outlet of the outgoing air duct (5) in such a way that the heated cooling air is at least partially deflected from the intake region (3a) of the cooling air supply to the baking oven door (3).

8. Baking oven according to claim 7, characterized in that the flow guide body (11) is disposed symmetrically in the central region in front of the outlet of the outgoing air duct (5), which extends below the baking oven door over the door width, in such a way that the outgoing air is directed out of the central region into the edge regions below the door.

9. Baking oven according to claim 8, characterized in that the flow guide body (11) is designed so as to diverge in flow direction.

10. Baking oven according to claim 9, characterized in that the flow guide body (11) is triangular.

11. Baking oven according to claim 7, characterized in that the flow guide body (13) for asymmetrical flow guidance is disposed in such a way that the heated cooling air exits on one side in the edge region of the baking oven door (3) lying at the side of the vertical axis of rotation of the baking oven door (3).

12. Baking oven according to claim 11, characterized in that the flow guide body (13) is designed so as to be reversible according to the optionally defined door rabbet.

13. Baking oven according to claim 12, characterized in that the reversible flow guide body is a swivel air baffle plate (13).

14. Baking oven according to claim 7, characterized in that the flow guide body (11, 13) is provided with thermal insulation (12).

## Revendications

1. Four, sur lequel un courant d'air de refroidissement est produit, par un ventilateur d'air de refroidissement au moins, dans un passage d'air de refroidissement de la carcasse, comportant un conduit d'arrivée et un conduit d'évacuation d'air, ce courant traversant, dans la porte du four, l'espace intermédiaire compris entre le vitrage externe de la porte du four et un vitrage interne, caractérisé en ce que le passage d'air, par adaptation à la distribution de température sur le vitrage externe de la porte du four (7, 7a, 7b, 7c), est réalisé sur la largeur de la porte avec un débit d'air différent, le débit d'air maximal se situant dans la zone centrale.

2. Four suivant la revendication 1, caractérisé en ce que le débit d'air différent est produit par la conformation d'un vitrage au moins de la porte du four (7, 8).

3. Four suivant la revendication 2, caractérisé en ce que le débit d'air différent est produit par la conformation du vitrage externe de la porte du four (7a, 7b, .7c).

4. Four suivant la revendication 3, caractérisé en ce que le vitrage externe de la porte du four (7a, 7c) est incurvé dans la zone des bords verticaux, au moins.

5. Four suivant la revendication 1, caractérisé en ce qu'un élément de guidage de l'écoulement est disposé pour produire le débit d'air différent.

6. Four suivant la revendication 5, caractérisé en ce que l'élément de guidage de l'écoulement est disposé dans l'espace intermédiaire entre le vitrage externe (7) et un vitrage interne (8) de la porte du four.

7. Four suivant la revendication 1, caractérisé en ce qu'un corps de guidage de l'écoulement (11, 13) est disposé dans le passage d'air de refroidissement en direction de la sortie du conduit d'évacuation (5), de telle sorte que l'air de refroidissement réchauffé est dévié, en partie du moins, de la zone d'aspiration (3a) de l'alimentation en air de refroidissement en direction de la porte du four (3).

8. Four suivant la revendication 7, caractérisé en ce que le corps de guidage de l'écoulement (11) est disposé symétriquement dans la zone centrale, devant la sortie du conduit d'évacuation d'air (5) s'étendant sur la largeur de la porte, au-dessous de la porte du four (3), de telle sorte que l'air d'évacuation est dirigé de la zone centrale dans les zones marginales au-dessous de la porte.

9. Four suivant la revendication 8, caractérisé en ce que le corps de guidage de l'écoulement (11) a une réalisation divergente dans le sens d'écoulement.

10. Four suivant la revendication 9, caractérisé en ce que le corps de guidage de l'écoulement (11) est triangulaire.

11. Four suivant la revendication 7, caractérisé en ce que le corps de guidage de l'écoulement (13) est disposé de telle sorte, pour le passage asymétrique de l'écoulement, que l'air réchauffé sort d'un côté dans la zone marginale de la porte du four (3), située sur le côté de l'axe de rotation vertical de la porte du four (3).

12. Four suivant la revendication 11, caractérisé en ce que le corps de guidage de l'écoulement (13) peut être orienté en direction du butoir de porte fixé sélectivement.

13. Four suivant la revendication 12, caractérisé en ce que le corps de guidage de l'écoulement orientable est une chicane pivotante (13).

14. Four suivant la revendication 7, caractérisé en ce que le corps de guidage de l'écoulement (11, 13) est muni d'un calorifugeage (12).
